# EUROPÄISCHE PATENTSCHRIFT

(11) **EP 0 603 258 B1**
(45) Veröffentlichungstag und Bekanntmachung des Hinweises auf die Patenterteilung: **11.06.1997**
(21) Anmeldenummer: 92919168.2
(22) Anmeldetag: 09.09.1992
(51) Int. Cl.: A23G 9/02, A23G 3/28, B44C 5/06

(54) **VERFAHREN ZUM ANBRINGEN VON GRAVUREN AUF EINE OBERFLÄCHE EINES EISKÖRPERS, INSBESONDERE EINES SOLCHEN AUS KLAREIS,**
PROCESS FOR APPLYING ENGRAVINGS ON THE SURFACE OF AN ICE BODY, IN PARTICULAR A TRANSPARENT ICE BODY,
PROCEDE POUR APPLIQUER DES GRAVURES SUR UNE SURFACE D'UN CORPS DE GLACE, NOTAMMENT UN CORPS DE GLACE TRANSPARENT,

(30) Priorität: 10.09.1991 DE 4130055
(43) Veröffentlichungstag der Anmeldung: 29.06.1994
(73) Patentinhaber: Hobelsberger, Josef, D-21255 Tostedt (DE)
(72) Erfinder: Hobelsberger, Josef, D-21255 Tostedt (DE)
(74) Vertreter: KUHNEN, WACKER & PARTNER
(86) Internationale Anmeldenummer: DE9200766
(87) Internationale Veröffentlichungsnummer: WO9304591

(56) Entgegenhaltungen:
- DE-C- 81 985
- DE-C- 800 357
- GB-A- 831 028
- US-A- 1 429 405
- US-A- 1 928 067
- US-A- 5 013 562

## Beschreibung

Die Erfindung betrifft ein Verfahren zum Anbringen von Gravuren auf eine Oberfläche des Eiskörpers, insbesondere einer solchen aus Klareis gemäß Anspruch 1 und 2 und ein Verfahren zur Herstellung eines Eiskörpers, der wenigstens eine Gravur im Inneren des Eiskörpers aufweist, gemäß Anspruch 3.

Aus der US-A-1928 067 ist es bekannt geworden, die Oberfläche von Süßigkeiten mit eine Schriftzug vermittels eines stempelartigen Werkzeuges zu versehen.

Aus der GB-A-831 028 ist eine Vorrichtung zum Prägen von Materialien und Einfärben der geprägten Oberflächen bekannt geworden. Diese Vorrichtung ist insbesondere auch zur Prägung und Einfärbung von Lebensmitteln wie insbesondere Eiscreme geeignet.

Eiskörper werden insbesondere in Form von Eisfiguren bei gehobenen gastronomischen Anlässen wie kalten Buffets, Empfängen und Banketts zur Zierde und Dekoration, oftmals in Verbindung mit Blumenschmuck sowie effektvoller Beleuchtung, benutzt.

Darüber hinaus werden Kleineiskörper geradezu klassisch zum Kühlen von Getränken im privaten wie im gesellschaftlichen Bereich verwendet.

Zur optischen Aufwertung derartiger Eiskörper lehrt die DE-A-3 909 318 in einem innerhalb eines Eiskörpers herstellungsbedingt gebildeten Hohlraum ein Einschlußelement, etwa Fruchtstückchen oder dergleichen, einzufüllen, den Hohlraum mit Wasser zu füllen und erneut abzukühlen, so daß ein Eiskörper mit Einschlußkörper entsteht.

Weiterhin ist es bspw. aus der DE-A-3 133 616 bekannt, Eisblöcks mit Hammer und Meißel zu einer Eisfugur zu gestalten. Zum anderen lehrt diese Druckschrift auch, eine Klareisoberfläche entweder einfach mit einem Messer oder Meißel, oder mit einem vorgewärmten Werkzeug mit eingebauter Heizung, ähnlich einem Lötkolben, zu bearbeiten.

Keines der bisher bekannten Verfahren lehrt es jedoch, Gravuren auf äußeren oder inneren Oberflächen von Eiskörpern, insbesondere Klareiskörpern, zu erzeugen.

Daher ist es Aufgabe der vorliegenden Erfindung, ein Verfahren zur Verfügung zu stellen, mit dem es möglich ist, konturenscharfe Gravuren auf innen oder außen liegenden Oberflächen eines Eiskörpers anzubringen, und welches es ermöglicht, derartige Eiskörper in großer Stückzahl zu gravieren.

Weitere Aufgabe der vorliegenden Erfindung ist es, einen Eiskörper mit Gravur zur Verfügung zu stellen.

Diese Aufgaben werden verfahrenstechnisch durch die Merkmale der Ansprüche 1, 2 und 3 gelost.

Dadurch, daß ein stempelartiges Werkzeug verwendet wird, dessen Prägebereich reliefförmige Gravurelemente trägt, die über die Schmelztemperatur des Eiskörpers erwärmt werden und die bspw. einen spiegelbildlichen Schriftzug darstellen, kann die Gravur von Eiskörpern schnell, konturenscharf und in großen Stückzahlen durchgeführt werden.

Für die Konturenschärfe äußerst wesentlich ist es jedoch, daß das Schmelzwasser in geeigneter Weise entfernt wird, da dieses sonst die Ränder der Gravur durch Schmelzen in Mitleidenschaft zieht.

Die Fähigkeit zur Massenproduktion kommt im wesentlichen dadurch zustande, daß die eigentliche Gravur, nämlich das Inkontaktbringen der Gravurelemente mit einer Oberfläche des Eiskörpers in einer Produktionslinie automatisiert - etwa zeitgesteuert - durchgeführt werden kann, wobei der Gravurinhalt, bspw. Schriftzüge, bei Bedarf nach Art einer Setzamschine, wie sie aus der Drucktechnik bekannt ist, beliebig - auch automatisch wählbar - ausgetauscht werden kann.

Anspruch 3 löst die verfahrenstechnische Aufgabe ebenfalls in dieser Art, mit der Maßgabe, daß es durch Gravieren einer annähernd planen Oberfläche eines Eiskörperteils - wobei diese Oberfläche später im Inneren eines zusammengesetzten Eiskörpers zu liegen kommt - möglich ist, bspw. aus zwei Hälften zusammengesetzte Eiskörper herzustellen.

Diese Eiskörter weisen dann in ihrem Inneren eine Gravur auf, die insbesondere bei Klareis durch die unterschiedliche Lichtbrechung der in der Regel luftgefüllten Gravurhohlräume optisch prägnant in Erscheinung tritt.

Zur Herstellung eines derartigen Eiskörpers mit Gravur im Inneren wird zunächst die zu gravierende, annähernd plane Oberfläche derart angewärmt, daß sie oberflächennaß ist. Dies geschieht bevorzugt mit einer Wärmeplatte.

Die eigentliche Gravur muß dann derart ausgeführt werden, daß das Schmelzwasser geeignet entfernt wird. Wahlweise kann die Oberfläche lediglich eines Eiskörpers graviert werden und diese dann auf eine plane, nicht gravierte Oberfläche eines weiteren Eiskörperteils aufgesetzt werden. Es können jedoch auch je eine Oberfläche eines Eiskörpers graviert werden, wobei die dann entstandenen Schriftzüge spiegelsymmetrisch zueinander sind. Hierdurch erbigt sich eine noch bessere dreidimensionale Wirkung, da der Gravurhohlraum ca. das doppelte Volumen wie bei einflächiger Gravur aufweist.

Die noch oberflächennassen, planen Oberflächen der Eiskörperteile werden dann unter Druck zusammengepreßt und unter den Schmelzpunkt des Eiskörpers gekühlt, so daß man einen zusammengesetzten Eiskörper mit in dessen Innerem liegender Gravur in Form eines Hohlraums erhält. Es ist im Zusammenhang mit der vorliegenden Erfindung wesentlich, daß die oberflächennassen Eiskörperteile unter Druck zusammengepreßt werden, da hierdurch vermieden wird, daß Luftblasen zwischen die planen Bereiche außerhalb der Gravurzone gelangen. Solche Luftblasen wurden zum einen Störstellen in dem inneren Zusammenhalt der Eiskörperoberflächen darstellen, die zu Trübeisbildung führen können, und zum anderen kann hier, wenn die erfindungsgemäßen Eiskörper zum Kühlen von Getränken verwendet werden, die Getränkeflüssigkeit in die Interphase zwischen den beiden Eiskörpern eindringen. Dabei können sich unter Umständen auch Kanäle bis hin zu den Gravurenhohlräumen ausbilden, wodurch sich die Gravurhohlräume mit Flüssigkeit füllen und somit ihre Lichtbrechung an die Getränkeflüssigkeit angleichen, so daß der optisch brilliante Eindruck der Gravur verschwinden würde.

Andererseits kann es jedoch auch erwünscht sein, die Gravurhohlräume gezielt mit der sie umgebenden Flüssigkeit in Verbindung treten zu lassen, nämlich dann, wenn man die Gravurhohlräume bspw. mit einer gefärbten Getränkeflüssigkeit füllen möchte. Dies könnte dadurch geschehen, daß die Eiskörper mit innerer Gravur zunächst in eine gefärbte Trinkflüssigkeit gegeben werden, in dem sie sich mit der entsprechend gefärbten Flüssigkeit füllen können, und sodann nach einem kurzen Abspülen in die eigentliche klare Flüssigkeit, z. B. Mineralwasser, die gekühlt werden soll, gegeben werden.

Wenn jedoch - was in der Regel der Fall ist - ein hermetisches Verschließen der Gravurhohlräume innerhalb eines Eiskörpers erwünscht ist, so ist es vorteilhaft, die Eiskörper, nachdem man sie unter Druck zusammengepreßt hat, kurz mit Wasser abzuspülen und dann erst abzukühlen, so daß etwaige, an der Interphase zwischen beiden Eiskörpern entstandene Lücken mit Wasser aufgefüllt werden und sich nach weiterem Abkühlen ein einstückiger Eiskörper mit innerer Gravur bildet, wobei dessen Verbindungslinien optisch kaum noch wahrnehmbar sind.

Derartige Eiskörper mit innerer Gravur können zu den vielfältigsten Dekorations- oder Kühlzwecken verwendet werden.

Die Größe derartiger Eiskörper kann dabei von einigen Zentimetern bis hin zu Personengröße oder größer variieren. Bevorzugt werden die Eiskörper der vorliegenden Erfindung jedoch in kleiner Form zum Kühlen von Getränken verwendet.

Beispielsweise können solche Kleineiskörper aus Klareis dadurch hergestellt werden, daß man Eisplatten etwa durch Überströmen einer Kühlplatte mit Wasser in Klareistechnik herstellt und die Platte anschließend mit einem erhitzten Drahtgitter in einzelne Eiswürfel zerteilt, deren Oberflächen dann gemäß der vorliegenden Erfindung graviert werden können.

Über die Dicke der verwendeten Eisgrundplatten sowie über die Gitterkonstante des Drahtgitternetzes lassen sich die Dimensionen der Eiskörper in nahezu beliebiger Form verändern.

Die Unteransprüche weisen bevorzugte Ausführungsformen der vorliegenden Erfindung auf.

Weitere Vorteile und Merkmale der vorliegenden Erfindung ergeben sich aufgrund der Beschreibung eines Ausführungsbeispiels sowie anhand der Zeichnung.

Es zeigt:
- Fig. 1: zwei Eiskörper, bei denen je eine Oberfläche graviert ist, in perspektivischer Darstellung; und
- Fig. 2: einen Eiskörper, der eine Gravur im Inneren aufweist, ebenfalls in perspektivischer Darstellung.

In Fig. 1 ist mit 1 ein Eiskörperteil bezeichnet, dessen Oberfläche 2 mit einer Gravur 3 versehen wurde. Entsprechende Teile des in Fig. 1 dem Eiskörperteil 1 gegenüberliegenden Eiskörpers werden mit denselben Bezugszeichen bezeichnet, jedoch mit einem ' versehen.

Zur Herstellung eines Eiskörpers 4 mit einer Gravur 3 im Inneren des Eiskörpers 4 werden zwei Eiskörperteile 1 und 1' hergestellt. Deren zu gravierende Oberflächen werden mittels einer Heizplatte derart angewärmt, daß sie oberflächennaß sind.

Dann wird jede Oberfläche mit einem stempelartigen Werkzeug graviert, dessen Prägebereich reliefförmige Gravurelemente aus Metall aufweist, die hinsichtlich ihrer Ausbildung in spiegelbildlicher Beziehung zu dem zu gravierenden Schriftzug "EIS" stehen. Die Gravurelemente - im Beispielsfalle Buchstaben - werden auf eine über der Schmelztemperatur der Eiskörperteile 1, 1' liegende Temperatur erwärmt, wobei vorzugsweise die ans Eis abfließende Wärmemenge gerade durch ein Nachheizen der Gravurelemente ausgeglichen wird, so daß die Gravurelemente auch während der Gravur im wesentlichen eine konstante Temperatur aufweisen. Dies wird vorzugsweise mittels einer elektronischen Regelung erreicht.

Die Gravurelemente werden so lange mit den zu gravierenden Oberflächen 2, 2' in Kontakt gebracht, bis die Gravur die gewünschte Eindringtiefe in die Oberfläche des Eiskörpers aufweist. Bei Bedarf kann die Gravur auch mehrfach wiederholt werden, bis die gewünschte Eindringtiefe erreicht ist.

Die noch oberflächennassen planen Oberflächen 2, 2' der Eiskörperteile 1, 1' können unter Druck zusammengepreßt werden, jedoch ist es im Beispielsfalle bevorzugt, die Eiskörperteile 1, 1' zunächst unter Preßdruck in Richtung der unter Fig. 1 gezeigten Pfeile derart aufeinander zu legen, daß die Kante 5' des Eiskörperteils 1' zunächst an der Kante 6 des Eiskörperteils 1 angelegt wird und dann der Eiskörper 1' unter gleitender Bewegung antiparallel derart unter Preßkraft auf der Oberfläche 2 des Eiskörperteils 1 geschoben wird, daß schließlich die Kanten 5 und 5' und die Kanten 6 und 6' aufeinander zu liegen kommen. Dies hat den Vorteil, daß durch die Gleitbewegung auf den nassen Oberflächen 2 und 2' nahezu sämtliche Lufteinschlüsse zwischen den Oberflächen 2 und 2' vermieden werden können, so daß hier keinerlei Lücken entstehen können, durch welche dann Getränkeflüssigkeit eindringen kann und die optische Prägnanz und Brillianz der Gravur 3 stören kann.

Aufgrund der im Beispielsfalle ausgeführten Doppelgravur der Oberflächen 2 und 2' entsteht somit eine quasi dreidimensionale Gravur im Inneren eines Eiskörpers 4.

Ein besonderes Problem bereitet die Schmelzwasserentfernung, da dieses Schmelzwasser bei zu lange andauernder Einwirkung die Scharfkantigkeit der Gravurkonturen störend beeinträchtigt. Dieses Schmelzwasser wird daher bevorzugt durch Absaugen entfernt.

Darüber hinaus ist besonders vorteilhaft, zum Entfernen des Schmelzwassers bereits während des Gravierens das Gravierwerkzeug entgegen der Schwerkraft gegen die zu gravierenden Oberflächen 2, 2' zu führen, oder die zu gravierenden Oberflächen 2, 2' in Richtung der Schwerkraft auf das Gravierwerkzeug zu drücken, so daß das Schmelzwasser ständig in Richtung der Schwerkraft ablaufen kann.

Die zu gravierenden Eiskörper 4 weisen besonders bevorzugt Temperaturen von ca. -9°C bis 0°C auf.

Eiskörperteile 1, 1' mit tieferen Temperaturen als ca. -10°C zu verwenden ist ungünstig, da während der Gravur mit einem heißen Werkzeug Risse oder Sprünge auftreten können.

Somit steht mit dem erfindungsgemäßen Verfahren ein Eiskörper 4 zur Verfügung, der aufgrund seiner Bildung aus Klareis einen in seinem Inneren befindlichen Schriftzug - im Beispielsfalle "EIS" - trägt. Dieser Schriftzug hat aufgrund seiner Füllung mit Luft einen anderen Brechungsindex als das ihn umgebende Eis und weist deshalb einen ausgezeichneten Kontrast zu dem Eis selbst auf, wie auch zu der den Eiskörper 4 umgebenden Getränkeflüssigkeit.

Solche Eiskörper können besonders vorteilhaft zum dekorativen Kühlen von Speisen und Getränken verwendet werden.

## Patentansprüche

1. Verfahren zum Anbringen von Gravuren auf einer Oberfläche eines Eiskörpers, insbesondere eines solchen aus Klareis, wobei
zur Gravur ein stempelartiges Werkzeug verwendet wird, dessen Prägebereich reliefförmige Gravurelemente aufweist, die hinsichtlich ihrer Ausbildung in spiegelbildlicher Beziehung zu den zu gravierenden Darstellungen stehen;
die Gravurelemente auf eine über der Schmelztemperatur des Eiskörpers liegende Temperatur erwärmt werden;
die erwärmten Gravurelemente mit der Oberfläche des Eiskörpers in Kontakt gebracht werden, so daß die Oberfläche des Eiskörpers im wesentlichen im Bereich der Gravurelemente wegschmilzt;
das Schmelzwasser dadurch entfernt wird, daß das Werkzeug zum Gravieren entgegen der Schwerkraft gegen die zu gravierende Oberfläche geführt wird oder die zu gravierende Oberfläche in Richtung der Schwerkraft auf das Werkzeug gedrückt wird, so daß das Schmelzwasser in Richtung der Schwerkraft ablaufen kann; und
das In-Kontakt-Bringen solange durchgeführt wird, bis die Gravur die gewünschte Eindringtiefe in die Oberfläche des Eiskörpers aufweist.

2. Verfahren zum Anbringen von Gravuren auf einer Oberfläche eines Eiskörpers, insbesondere eines solchen aus Klareis, wobei
zur Gravur ein stempelartiges Werkzeug verwendet wird, dessen Prägebereich reliefförmige Gravurelemente aufweist, die hinsichtlich ihrer Ausbildung in spiegelbildlicher Beziehung zu den zu gravierenden Darstellungen stehen;
die Gravurelemente auf eine über der Schmelztemperatur des Eiskörpers liegende Temperatur erwärmt werden; die erwärmten Gravurelemente mit der Oberfläche des Eiskörpers in Kontakt gebracht werden, so daß die Oberfläche des Eiskörpers im wesentlichen im Bereich der Gravurelemente wegschmilzt;
das in den Gravurvertiefungen durch Adhäsion verbleibendes Restschmelzwasser durch Abblasen mit Kaltluft oder durch Absaugen entfernt wird; und
das In-Kontakt-Bringen solange durchgeführt wird, bis die Gravur die gewünschte Eindringtiefe in die Oberfläche des Eiskörpers aufweist.

3. Verfahren zum Herstellen eines Eiskörpers, insbesondere eines solchen aus Klareis, der wenigstens eine Gravur im Inneren des Eiskörpers aufweist, wobei
wenigstens zwei Eiskörperteile hergestellt werden, die wenigstens je eine annähernd plane Oberfläche aufweisen und die insbesondere derart angewärmt wird, daß sie oberflächennaß ist;
zur Gravur einer solchen Oberfläche ein stempelartiges Werkzeug verwendet wird, dessen Prägebereich reliefförmige Gravurelemente aufweist, die hinsichtlich ihrer Ausbildung in spiegelbildlicher Beziehung zu den zu gravierenden Darstellungen stehen;
die Gravurelemente auf eine über der Schmelztemperatur des Eiskörperteils liegende Temperatur erwärmt werden;
die erwärmten Gravurelemente mit der planen Oberflache wenigstens eines Eiskörperteils in Kontakt gebracht werden, so daß die Oberfläche des Eiskörperteils im wesentlichen im Bereich der Gravurelemente wegschmilzt und das Schmelzwasser entfernt wird;
das In-Kontakt-Bringen solange durchgeführt wird, bis die Gravur die gewünschte Eindringtiefe in die Oberfläche des Eiskörperteils aufweist; und
die oberflächennassen planen Oberflächen der Eiskörperteile unter Druck zusammengepreßt und unter den Schmelzpunkt des Eiskörpers gekühlt werden, so daß man einen zusammengesetzten Eiskörper mit in dessen Innerem liegender Gravur in Form eines Hohlraumes erhält.

4. Verfahren nach Anspruch 1, 2 oder 3, dadurch gekennzeichnet, daß Gravurelemente verwendet werden, welche Bildelemente und/oder Schriftzeichen, insbesondere lateinische Buchstaben darstellen.

5. Verfahren nach einem der vorhergehenden Ansprüche, dadurch gekennzeichnet, daß zum Gravieren Eiskörper verwendet werden, die eine Temperatur von ca. -10°C bis +2°C, vorzugsweise -9°C bis 0°C aufweisen.

6. Verfahren nach einem der vorhergehenden Ansprüche, dadurch gekennzeichnet, daß der Eiskörper nach dem Gravieren an seiner äußeren Oberfläche nachgeformt wird.

7. Verfahren nach einem der vorhergehenden Ansprüche, dadurch gekennzeichnet, daß die Temperatur der Gravurelemente während der Gravur mittels einer elektronischen Regeleinrichtung annähernd konstant gehalten wird.

8. Verfahren nach Anspruch 3, dadurch gekennzeichnet, daß der Schritt des Zusammenpressens der gravierten Eiskörperteile oder eines gravierten und eines ungravierten Eiskörperteils ersetzt wird durch antiparalleles Zusammenschieben der Eiskörperteile, wobei gleichzeitig ein Preßdruck in Richtung der Normalen der gravierten Oberfläche ausgeübt wird.

## Claims

1. A method of applying engravings to a surface of an ice body, more particularly a transparent ice body, wherein
a tool after the style of a punch is used for the engraving, the embossing zone of the tool having relief-like engraving elements which, in respect of their construction, are in mirror symmetry relationship to the characters to be engraved;
the engraving elements are heated to a temperature above the melting temperature of the ice body;
the heated engraving elements are brought into contact with the surface of the ice body so that the surface thereof melts away substantially in the area of the engraving elements;
the melted ice is removed by moving the engraving tool in opposition to the force of gravity towards the surface for engraving or else the surface for engraving is pressed on to the tool in the direction of the force of gravity so that the melted ice can run away in the direction of the force of gravity; and
the bringing-into-contact is continued until the engraving has the required depth of penetration into the surface of the ice body.

2. A method of applying engravings to a surface of an ice body, more particularly a transparent ice body, wherein
a tool after the style of a punch is used for the engraving, the embossing zone of the tool having relief-like engraving elements which, in respect of their construction, are in mirror symmetry relationship to the characters to be engraved;
the engraving elements are heated to a temperature above the melting temperature of the ice body;
the heated engraving elements are brought into contact with the surface of the ice body so that the surface thereof melts away substantially in the area of the engraving elements;
the residual melted ice remaining by adhesion in the engraving recesses is removed by blowing it away with cold air or by suction extraction; and
the bringing-into-contact is continued until the engraving has the required depth of penetration into the surface of the ice body.

3. A method of making an ice body, more particularly an ice body of transparent ice, having at least one engraving inside the ice body, wherein
at least two ice body parts are made which each at least have an approximately flat surface and which more particularly are so heated as to be surface-wet;
a tool after the style of a punch is used for the engraving of such surface, the embossing zone of the tool having relief-like engraving elements which, in respect of their construction, are in mirror symmetry relationship to the characters to be engraved;
the engraving elements are heated to a temperature above the melting temperature of the ice body part;
the heated engraving elements are brought into contact with the flat surface of at least one ice body part so that the surface thereof melts away substantially in the area of the engraving elements and the melted ice is removed;
the bringing-into-contact is continued until the engraving has the required depth of penetration into the surface of the ice body, and
the surface-wet flat surfaces of the ice body parts are compressed under pressure and cooled below the melting point of the ice body so that an assembled ice body is obtained with an engraving in its interior in the form of a cavity.

4. A method according to claim 1, 2 or 3, characterised in that engraving elements are used which represent pictorial elements and/or characters, more particularly the letters of the Roman alphabet.

5. A method according to any one of the preceding claims, characterised in that the ice bodies used for engraving have a temperature of about -10°C to +2°C, preferably -9°C to 0°C.

6. A method according to any one of the preceding claims, characterised in that after engraving the ice body is reshaped at its outer surface.

7. A method according to any one of the preceding claims, characterised in that the temperature of the engraving elements during engraving is kept approximately constant by an electronic control means.

8. A method according to claim 3, characterised in that the step of compressing the engraved ice body parts or an engraved and an unengraved ice body part is replaced by anti-parallel pushing together of the ice body parts, a pressing pressure being simultaneously exerted in the direction of the normal to the engraved surface.

## Revendications

1. Procédé pour appliquer des gravures sur une surface d'un corps formé de glace, notamment d'un corps formé d'une glace transparente, selon lequel
pour la gravure on utilise un outil en forme de poinçon, dont la partie d'estampage comporte des éléments de gravure sous la forme de reliefs dont la configuration est symétrique des représentations à graver ;
on chauffe les éléments de gravure à une température supérieure à la température de fusion du corps formé de glace ;
on amène les éléments de gravure chauffés en contact avec la surface du corps formé de glace de sorte que la surface du corps formé de glace s'élimine en fondant essentiellement dans la zone des éléments de gravure ;
l'eau de fusion est éliminée par le fait que l'outil de gravure est guidé à l'encontre de la force de pesanteur contre la surface à graver et la surface devant être gravée est repoussée dans la direction de la force de pesanteur sur l'outil de sorte que l'eau de fusion peut s'évacuer dans la direction de la force de pesanteur ; et
on exécute la mise en contact jusqu'à ce que la gravure possède la profondeur de pénétration désirée dans la surface du corps formé de glace.

2. Procédé pour appliquer des gravures sur une surface d'un corps formé de glace, notamment d'un tel corps formé de glace transparente, selon lequel
pour la gravure on utilise un outil en forme de poinçon, dont la partie d'estampage comporte des éléments de gravure sous la forme de reliefs dont la configuration est symétrique des représentations à graver ;
on chauffe les éléments de gravure à une température supérieure à la température de fusion du corps formé de glace ;
on amène les éléments de gravure chauffés en contact avec la surface du corps formé de glace de sorte que la surface du corps formé de glace s'élimine en fondant essentiellement dans la zone des éléments de gravure ;
on élimine l'eau de fusion résiduelle, qui subsiste par adhérence dans les renfoncements de gravure, par évacuation par soufflage à l'air froid ou par aspiration ; et
on exécute la mise en contact jusqu'à ce que la gravure possède la profondeur de pénétration désirée dans la surface du corps formé de glace.

3. Procédé pour fabriquer un corps formé de glace, notamment un tel corps formé de glace transparente qui comporte au moins une gravure située en son intérieur, selon lequel
on fabrique au moins deux parties du corps formé de glace, qui possèdent au moins chacune une surface approximativement plane, qui est chauffée notamment de telle sorte qu'elle est humide ;
pour la gravure d'une telle surface on utilise un outil en forme de poinçon dont la partie d'estampage comporte des éléments de gravure sous la forme de reliefs dont la configuration est symétrique des représentations à graver ;
on chauffe les éléments de gravure à une température supérieure à la température de fusion du corps formé de glace ;
on amène les éléments de gravure chauffés en contact avec la surface plane d'au moins une partie du corps formé de glace de sorte que la surface de la partie du corps formé de glace s'élimine par fusion essentiellement dans la zone des éléments de gravure et que l'eau de fusion est éliminée ;
on exécute la mise en contact jusqu'à ce que la gravure possède la profondeur de pénétration désirée dans la surface du corps formé de glace ; et
on serre sous pression l'une contre l'autre les surfaces planes humides des parties du corps formé de glace et on les refroidit au-dessous du point de fusion du corps formé de glace de sorte qu'on obtient un corps formé de glace assemblé comportant la gravure située en son intérieur, sous la forme d'une cavité.

4. Procédé selon la revendication 1, 2 ou 3, caractérisé en ce qu'on utilise des éléments de gravure qui représentent des éléments d'image et/ou des inscriptions, notamment des lettres en caractères latins.

5. Procédé selon l'une des revendications précédentes, caractérisé en ce que pour la gravure on utilise des corps formés de glace, qui sont à une température comprise entre environ -10°C et +2°C, de préférence entre -9°C et 0°C.

6. Procédé selon l'une des revendications précédentes, caractérisé en ce qu'on applique un post-formage au corps formé de glace après la gravure au niveau de sa surface extérieure.

7. Procédé selon l'une des revendications précédentes, caractérisé en ce qu'on maintient approximativement constante la température des éléments de gravure pendant la gravure, à l'aide d'un dispositif de réglage électronique.

8. Procédé selon la revendication 3, caractérisé en ce que l'étape de serrage réciproque des parties gravées du corps formé de glace ou d'une partie gravée et d'une partie non gravée du corps formé de glace est remplacée par un serrage réciproque antiparallèle des parties du corps formé de glace, une pression de serrage étant appliquée simultanément dans la direction de la normale à la surface gravée.
